# EUROPÄISCHE PATENTSCHRIFT

(11) **EP 1 291 976 B1**
(45) Veröffentlichungstag und Bekanntmachung des Hinweises auf die Patenterteilung: **19.01.2011**
(21) Anmeldenummer: 02017187.2
(22) Anmeldetag: 31.07.2002
(51) Int. Cl.: H01R 9/26, H01R 4/24

(54) **Reihenklemme mit Schneidkontakten und Anschlussvorrichtung**
Terminal block with insulation displacement terminals and connection device
Barette à bornes avec contacts autodénudants et dispositif de connexion

(30) Priorität: 05.09.2001 DE 20114612 U
(43) Veröffentlichungstag der Anmeldung: 12.03.2003
(73) Patentinhaber: Weidmüller Interface GmbH & Co. KG, 32758 Detmold (DE)
(72) Erfinder: Huiskamp, Gerhard, 32791 Lage (DE); Diekmann, Jörg, 33813 Helpup (DE)
(74) Vertreter: Dantz, Jan Henning

(56) Entgegenhaltungen:
- WO-A-94/08362
- WO-A-99/04455
- DE-A- 3 710 896
- DE-A- 10 006 885
- DE-A- 19 650 989
- GB-A- 2 287 367

## Beschreibung

Die Erfindung betrifft eine Reihenklemme nach dem Oberbegriff des Anspruches 1.

Eine gattungsgemäße Reihenklemme ist aus der DE-A-37 108 96 bekannt. Derartige Reihenklemmen und Anschlußvorrichtungen erlauben das Kontaktieren der Leiter in der sogenannten IDC-Technik, bei welcher Schneiden der Anschlußvorrichtung die Isolierung des Leiters durchtrennen, woraufhin in einem Kontaktierungsbereich das Kontaktieren der Leiutungsadern erfolgt. Ein manuelles Abisolieren des Leiters mit einem speziellen Werkzeug ist nicht mehr erforderlich. An einem IDC-Kontakt sind in der gattungsgemäßen Schrift weitere Kontaktbereiche angeordnet.

Eine weitere Reihenklemme mit IDC-Kontakten ist aus der DE 197 32 182 C1 bekannt.

Insbesondere im Bereich der Initiatoren-/Aktorenklemmen besteht der Bedarf nach einer Potentialverteilung über mehrere Klemmen hinweg (siehe z.B. die DE-A-19650989). Es ist daher die Aufgabe der Erfindung, eine Reihenklemme der gattungsgemäßen Art und die Anschlußvorrichtung der gattungsgemäßen Art derart weiterzubilden, daß auf problemlose und konstruktiv einfache Weise eine Potentialverteilung über mehrere Reihenklemmen hinweg realisiert wird.

Die Erfindung löst diese Aufgabe in Hinsicht auf die Reihenklemme durch den Gegenstand des Anspruchs 1.

Ein besonderer Vorteil der Erfindung ist darin zu sehen, daß durch die Ausgestaltung der Schneidschiene an deren einem Ende der Schneidanschluß und an deren anderem Ende hiermit einstückig verbunden auf konstruktiv einfache Weise der Querverbinder ausgestaltet wird. Bevorzugt wird der Querverbinder kostengünstig und funktionssicher nach Art der EP 0 634 813 B1 ausgebildet.

Ganz besonders bevorzugt ist das Isolierstoffgehäuse im Bereich seiner Vorder- und Rückseite jeweils mit Aussparungen versehen, wobei aus der einen Aussparung die Steckerlasche aus dem Isolierstoffgehäuse vorsteht und wobei die auf der gegenüber liegenden Seite des Isolierstoffgehäuses liegende Aussparung zum Einstecken der Steckerlasche in den Buchsenkontakt ausgelegt ist. Ein separates Gehäuse für die Querverbinder, wie dies die EP 0 634 813 B1 vorschlägt, nach der die Querverbinder jeweils separate Gehäuse aufweisen und zunächst zu Leisten zusammengesteckt werden, welche dann als Einheit in die Klemmengehäuse eingesetzt werden, kann auf diese Weise entfallen.

Nach einer weiteren besonders bevorzugten Variante ist an das Isolierstoffgehäuse in Tragschienenrichtung bzw. senkrecht zur Haupterstreckungsebene der Reihenklemme ein Steckschutz für die Steckerlasche ausgebildet, der wirkungsvoll gegen Beschädigungen durch ein Fehlstecken des Betätigungswerkzeuges - typischerweise ein Schraubendreher - schützt.

Zweckmäßig wird die Schneidschiene mit weiteren in diese integrierten Funktionsbereichen versehen.

So ist nach einer Variante an das Verbindungsblech eine in sich gewinkelt ausgebildete Lasche angeformt, welche ein Auge aufweist. Alternativ/Optional kann an das Verbindungsblech ein Lötstift oder ein Buchsen- oder Steckerkontakt angeformt sein. Mit diesen Funktionsbereichen kann die Anschlußvorrichtung beispielsweise mit elektronischen Bauelementen oder aber mit Leiterplatten oder ähnlichen Einrichtungen verbunden/kombiniert werden.

Es bietet sich an, die gesamte Schneidschiene kostengünstig als einstückiges Stanz-/Biegeteil aus einem Metallband zu formen.

Weitere vorteilhafte Ausführungsformen sind den übrigen Unteransprüchen zu entnehmen.

Nachfolgend werden Ausführungsbeispiele der Erfindung unter Bezug auf die Zeichnung näher beschrieben. Es zeigt:
- Fig. 1: eine perspektivische Ansicht einer erfindungsgemäßen Initiatoren- /Aktoren-Reihenklemme ohne Seitenwandung;
- Fig. 2: eine Seitenansicht der Reihenklemme aus Fig. 1 ohne Seitenwandung;
- Fig. 3: einen Schnitt durch drei aneinandergereihte, nach Art der Fig. 1 ausgestaltete Reihenklemmen mit Seitenwandungen;
- Fig. 4a-c: verschiedene Ansichten einer Kontaktbaugruppe der Reihenklemme aus Fig. 1;
- Fig. 5a-d: verschiedene Ansichten der Schneidschiene der Kontaktbaugruppe aus Fig. 5;
- Fig. 6: den Zuschnitt der Schneidschiene aus Fig. 5;
- Fig. 7a-d: verschiedene Ansichten einer Schneidschiene mit Lötstift für eine erste Variante der Erfindung;
- Fig. 8a-d: verschiedene Ansichten einer Schneidschiene mit Federkontakt für eine zweite Variante der Erfindung;
- Fig. 9a-d: verschiedene Ansichten einer Schneidschiene für eine dritte Variante der Erfindung;
- Fig. 10: eine Seitenansicht einer Einspeiseklemme mit Kontaktfuß.

Fig. 1 zeigt eine Initiatoren-/Aktoren-Reihenklemme 2 - hier eine Initiatoren/Aktoren-Reihenklemme- mit einem hier einteiligen Isolierstoffgehäuse 4 aus Kunststoff, welches in seinem in Fig. 1 unteren Bereich Rastfüße 6, 8 zum Aufrasten der Reihenklemme auf eine Tragschiene T sowie in seinem oberen Bereich hier vier Anschlußvorrichtungen 10, 12 zum Kontaktieren elektrischer Leiter aufweist.

Die beiden in Fig. 1 rechten Anschlußvorrichtungen 10 sind direkt über eine Stromschiene 14 leitend miteinander verbunden.

Die beiden in Fig. 1 linken Anschlußvorrichtungen 12 weisen dagegen Querverbinder 16 zur Kontaktieren der entsprechenden Anschlußvorrichtungen 12' benachbarter Reihenklemmen auf.

Die Anschlußvorrichtungen 10, 12 sind jeweils in sogenannter IDC- Technik ausgeführt.

Sie umfassen jeweils an den in Fig. 1 oberen, geschlitzt ausgebildeten Enden einer als Schneidschiene 40 ausgebildeten Stromschiene - siehe Fig. 4 - eine Kontaktfeder 18 mit einer sich mündungsartig erweiternden, ebenfalls geschlitzten Kontaktschneide 20 und einen relativ zur Kontaktschneide 20 längs des Schlitzes 22 der Schneidschiene 40 versetzten Kontaktierungsbereich 24 auf. Die beiden Schenkel 18a, b der Kontaktfeder 18 sind leicht winklig zueinander ausgerichtet (siehe Fig. 3)

Wird ein Leiter in die an ihren Enden geschlitzt ausgebildete Stromschiene 14 eingeführt, wird zunächst von den Kontaktschneiden 20 die Isolierung des Leiters durchtrennt und beim weiteren Einschieben des Leiters etwas aufgeweitet. Dann werden die Kontaktierungsbereiche 24 der Kontaktfeder gegen die Leitungsadem des Leiters (nicht dargestellt) gedrückt.

Die Kontaktfedern 18 werden im Kontaktierungsbereich 24 von einer im Querschnitt im wesentlichen U-förmig ausgebildeten Kraftfeder 26 eingefaßt.

Die Kraftfeder 26 weist entsprechend der Lehre der DE 197 32 182 C1 im wesentlichen flächig ausgebildete Federschenkel 28 auf, wobei die im wesentlichen flächigen Federschenkel 28 im wesentlichen senkrecht zu der Kontaktschneide 20 und dem Kontaktierungsbereich 24 verlaufen und diese entlang des Kontaktierungsbereiches 24 umgreifen. Seitliche Aussparungen 29 in den Federschenkeln 28 erlauben einen seitlichen Durchtritt der Leiterisolierung des zu kontaktierenden Leiters, was entscheidend zu einer relativ zum Leiterdurchmesser schmalen Bauform der Reihenklemme beiträgt

Das Be- und Endschalten der Anschlußvorrichtungen 10, 12 erfolgt jeweils mit Hilfe eines im Isolierstoffgehäuse mit Zapfen 31 in Nuten/Schlitzen 33 verschieblich geführten Kontaktbetätigungsstückes 30. Die Kontaktbetätigungsstücke 30 sind jeweils bei der Erstmontage von oben her in Öffnungen 32 des vorzugsweise einstückig ausgebildeten Isolierstoffgehäuses 4 eingesetzt und dort im wesentlichen parallel zu den Kontaktfedern 18 verschieblich geführt.

Zunächst wird ein Leiter (in Fig. 1 nicht dargestellt) in die Öffnung 34 des Kontaktbetätigungsstückes 30 eingeführt. Es ist möglich, auf der von dem Kontaktierungsbereich 24 abgewandten Seite der Kontaktbetätigungsstücke 30 in die Öffnungen 32 des Isolierstoffgehäuses 4 zwischen das Isolierstoffgehäuse 4 und das Kontaktbetätigungsstück 30 ein Betätigungswerkzeug in das Isolierstoffgehäuse 4 einzuführen und mit diesem das Kontaktbetätigungsstück 30 im Klemmengehäuse 2 zu verschieben.

Bei der Bewegung des Betätigungswerkzeuges wird von den Kontaktschneiden 20 die Leiterisolierung durchtrennt und beim weiteren Einschieben des Leiters in den Schlitz 22 aufgeweitet, bis die Leitungsader(n) des Leiters die Kontaktierungsbereiche 24 der Anschlußvorrichtungen 10, 12 kontaktieren.

Beim Entschalten wird das Betätigungswerkzeug an der relativ zur Tragschiene bzw. Klemmenmitte außen liegenden Seite des Kontaktbetätigungsstückes 30 in die Öffnung 32 des Isolierstoffgehäuses 4 eingeführt. Daraufhin wird das Kontaktbetätigungsstück 30 mit dem Betätigungswerkzeug in entgegengesetzter Richtung verschoben. Dabei zieht das Kontaktbetätigungsstück 30 den Leiter aus dem Kontaktierungsbereich 24 der Kontaktfeder 18 bis er schließlich an der Kontaktschneide 20 vorbei aus der Kontaktfeder 18 gleitet, wonach der Leiter nach oben hin aus dem Kontaktbetätigungsstück 30 herausgezogen werden kann.

Die Kraftfeder 26 ist an ihrer zur Kontaktschneide 20 hin weisenden Seite im Bereich der relativ zur Tragschiene unteren Ecke mit einem Vorsprung 36 versehen, welcher ein Widerlager 38 im Isolierstoffgehäuse untergreift.

Nach Fig. 1 und 4 bildet die Kontaktfeder 18 das eine Ende der Schneidschiene 40. Die Schneidschiene 40 weist in der Seitenansicht der Fig. 1 eine Art U-Form auf, wobei an dem einen Längsschenkel des U die Kontaktfeder 18 und an dem anderen Ende des U ein Querverbinder 16 in Form eines Steckkontaktelementes 42 ausgebildet ist. Das Steckkontaktelement 42 an sich ist nach Art des Steckkontaktelementes des europäischen Patentes EP 0 634 813 B1 ausgebildet und einstückig an das von der Kontaktfeder 18 abgewandten Ende der Schneidschiene 40 angeformt.

Das Steckkontaktelement 42 umfaßt eine Steckerlasche 44 und einen Buchsenkontakt 46, welche rechtwinklig zur Haupterstreckungsebene der Reihenklemme bzw. parallel zur Tragschienenrichtung ausgerichtet sind.

Die Steckerlasche 44 ist zum Eingriff in den Buchsenkontakt 44 der nächsten anzureihenden Reihenklemme auf der Tragschiene T ausgebildet, so daß sich in Tragschienenrichtung eine sich über mehrere Reihenklemmen hinweg erstreckende Querverbindung ausbildet.

Zwei sich gegenüberliegende und zentral über ein Verbindungsblech 52 u-förmig miteinander verbundene Federkontaktschenkel 48, 50 bilden an der einen Seite des Verbindungsbleches 52 an ihren freien Enden den Buchsenkontakt 46 aus.

Die Steckerlasche 44 ist an dem freien Ende von einem der Federkontaktschenkel 48 der Schneidschiene 40 als Verlängerung dieses Schenkels 48 parallel zu dessen Endkante angeordnet, wobei die Steckerlasche 42 in Richtung des gegenüberliegenden Federkontaktschenkels 48 so gekröpft ist, daß ihre Mittelebene mit der mittig zwischen den beiden Federkontaktschenkeln 48, 50 befindlichen Mittelebene übereinstimmt.

Wie in Fig. 3 zu erkennen, ist das Isolierstoffgehäuse im Bereich seiner Vorder- und Rückseite jeweils mit Aussparungen 54, 56 versehen. Aus der einen Aussparung 54 steht die Steckerlasche 44 aus dem Isolierstoffgehäuse 4 vor. Die auf der gegenüber liegenden Seite des Isolierstoffgehäuses 4 liegende Aussparung 56 erlaubt dagegen das Einstecken der Steckerlasche 42 durch die Wandung des Isolierstoffgehäuses 4 in den Buchsenkontakt 44.

Ein an das Isolierstoffgehäuse 4 in Tragschienenrichtung bzw. senkrecht zur Haupterstrekungsebene der Reihenklemme angeformter Steckschutz 58 an der Oberseite der Steckerlasche schützt diese gegen Beschädigungen bei der Handhabung des Betätigungswerkzeuges zum Be- und Entschalten der Reihenklemme. Zum Eingriff des Steckschutzes 58 in benachbarte Reihenklemmen dient eine weitere Aussparung 60 an der dem Steckschutz 58 gegenüberliegenden Seite des Klemmengehäuses. Hinter der Steckerlasche ist ein Zapfen Z zum Ausrichten und Zusammenstecken eines auf der Tragschiene T aneinandergereihten Klemmenverbundes sichtbar.

Wie in Fig. 4 zu erkennen, ist an das Verbindungsblech hier - in der Ansicht der Fig. 1 - nach unten hin eine in sich gewinkelt ausgebildete Lasche 62 angeformt, welche ein Auge 64 aufweist, das z. B. zum Anlöten eines Leiters und/oder eines Bauelementes (z. B. Diode oder Widerstand) genutzt werden kann.

Fig. 6 veranschaulicht die einfache Möglichkeit zur Fertigung der Schneidschiene 40 als materialsparender Zuschnitt aus einem Metallband, welches nach seinem Ausstanzen aus dem Blechband durch einfache Biegevorgänge in die Form der Fig. 5 gebogen werden kann.

Nach Fig. 7 ist anstelle einer Lasche hier nach unten hin ein Lötstift 66 an das Verbindungsblech angeformt, so daß ein Aufsetzen oder Anlöten an eine Leiterplatte realisierbar ist (hier nicht dargestellt).

Nach Fig. 8 ist anstelle einer Lasche hier nach unten hin ein Buchsenkontakt 68 an das Verbindungsblech angeformt, welcher zur Aufnahme eines entsprechenden Steckkontaktes ausgelegt ist, um z. B. ein Bauelement oder dgl. mit der Anschlußvorrichtung zu verbinden.

Nach Fig. 9 ist das Steckkontaktelement 42 senkrecht nach unten hin im Klemmengehäuse 4 ausgerichtet, d.h., die Schneidschiene weist hier nicht eine Art U- sondern eine Art L-Form auf und das Steckkontaktelement 42 bildet das eine Ende des Längsschenkels des L aus.

Nach Fig. 10 ist in das Steckkontaktelement 42 der in Fig. 10 rechten Anschlußvorrichtung 12 ein Ende einer Stromschiene 70 eingesteckt, welche mit einem Kontaktfuß 72 zum Kontaktieren der Tragschiene T verbunden ist, so daß in unkomplizierter Weise eine leitende Verbindung von der Tragschiene T zur Anschlußvorrichtung 10 geschaffen wird.

### Bezugszeichenliste

- Reihenklemme: 2
- Isolierstoffgehäuse: 4
- Rastfüße: 6, 8
- Anschlußvorrichtungen: 10, 12
- Stromschiene: 14
- Querverbindungseinrichtungen: 16
- Kontaktfeder: 18
- Kontaktschneide: 20
- Schlitz: 22
- Kontaktierungsbereich: 24
- Kraftfeder: 26
- Federschenkel: 28
- Aussparungen: 29
- Kontaktbetätigungsstücke: 30
- Zapfen: 31
- Öffnung: 32
- Schlitze: 33
- Öffnung: 34
- Vorsprung: 36
- Widerlager: 38
- Schneidschiene: 40
- Steckkontaktelement: 42
- Steckerlasche: 44
- Buchsenkontakt: 46
- Federkontaktschenkel: 48, 50
- Buchsenkontakt: 52
- Aussparungen: 54. 56
- Steckschutz: 58
- Aussparung: 60
- Lasche: 62
- Auge: 64
- Lötstift: 66
- Buchsenkontakt: 68
- Stromschiene: 70
- Kontaktfuß: 72
- Tragschiene: T
- Zapfen: Z

## Patentansprüche

1. Reihenklemme, mit
a) einem Isolierstoffgehäuse (4),
b) wenigstens einer im Isolierstoffgehäuse (4) angeordneten Anschlußvorrichtung (10, 12) für einen Anschluß mindestens eines elektrischen Leiters, der wenigstens eine Leitungsader und eine die Leitungsader umgebende Isolierung aufweist, wobei die Anschlußvorrichtung (10, 12) eine Kontaktfeder (18) mit einer Kontaktschneide (20) zum Auftrennen der Isolierung des elektrischen Leiters und einen Kontaktierungsbereich (24) zur Kontaktierung der wenigstens einen Leitungsader aufweist,
c) wobei die Kontaktfeder (18) als das eine Ende eines eine Schneidschiene (40) ausbildenden Stromschienenstückes ausgebildet ist,
d) wobei das von der Kontaktfeder abgewandte Ende der Schneidschiene (40) als einstückig mit der Schneidschiene ausgebildetes Steckkontaktelement (42) mit einer Steckerlasche (44) und einem einstückig mit diesem verbundenen Buchsenkontakt (46) ausgebildet ist.
**dadurch gekennzeichnet, daß**
e) die Steckerlasche (44) und der Buchsenkontakt (46) rechtwinklig zur Haupterstreckungsebene der Reihenklemme bzw. parallel zur Tragschienenrichtung ausgerichtet sind und
f) daß die Steckerlasche (44) zum Eingriff in den Buchsenkontakt (46) der nächsten anzureihenden Reihenklemme auf der Tragschiene (T) ausgebildet ist, so daß sich in Tragschienenrichtung eine sich über mehrere Reihenklemmen hinweg erstreckende Querverbindung ausbildet.

2. Reihenklemme nach Anspruch 1, **dadurch gekennzeichnet, daß** das Isolierstoffgehäuse im Bereich seiner Vorder- und Rückseite jeweils mit Aussparungen (54, 56) versehen ist, wobei aus der einen Aussparung (54) die Steckerlasche (44) aus dem Isolierstoffgehäuse (4) vorsteht und wobei die auf der gegenüber liegenden Seite des Isolierstoffgehäuses (4) liegende Aussparung (56) zum Einstecken der Steckerlasche (42) in den Buchsenkontakt (44) ausgelegt ist.

3. Reihenklemme nach einem der vorstehenden Ansprüche, **dadurch gekennzeichnet, daß** an das Isolierstoffgehäuse in Tragschienenrichtung bzw. senkrecht zur Haupterstrekungsebene der Reihenklemme ein Steckschutz (58) für die Steckerlasche (44) ausgebildet ist.

4. Reihenklemme nach einem der vorstehenden Ansprüche, **dadurch gekennzeichnet, daß** zwei sich gegenüberliegende und über ein Verbindungsblech (52) miteinander verbundene Federkontaktschenkel (48, 50) an ihren freien Enden den Buchsenkontakt (46) ausbilden.

5. Reihenklemme nach einem der vorstehenden Ansprüche, **dadurch gekennzeichnet, daß** die Steckerlasche (44) an dem freien Ende von einem der Federkontaktschenkel (48) der Schneidschiene (40) als Verlängerung dieses Schenkels (48) parallel zu dessen Endkante angeordnet ist.

6. Reihenklemme nach einem der vorstehenden Ansprüche, **dadurch gekennzeichnet, daß** die Steckerlasche (42) in Richtung des gegenüberliegenden Federkontaktschenkels (48) so gekröpft ist, daß ihre Mittelebene mit der mittig zwischen den beiden Federkontaktschenkeln (48, 50) befindlichen Mittelebene übereinstimmt.

7. Reihenklemme nach einem der vorstehenden Ansprüche, **dadurch gekennzeichnet, daß** an das Verbindungsblech eine in sich gewinkelt ausgebildete Lasche (62) angeformt ist, welche ein Auge (64) aufweist.

8. Reihenklemme nach einem der vorstehenden Ansprüche, **dadurch gekennzeichnet, daß** an das Verbindungsblech (52) ein Lötstift (66) angeformt ist.

9. Reihenklemme nach einem der vorstehenden Ansprüche, **dadurch gekennzeichnet, daß** an das Verbindungsblech (52) ein Buchsen- oder Steckerkontakt (68) angeformt ist.

10. Reihenklemme nach einem der vorstehenden Ansprüche, **dadurch gekennzeichnet, daß** die Schneidschiene einstückig als Stanz-/Biegeteil aus einem Metallbandes geformt ist.

11. Reihenklemme nach einem der vorstehenden Ansprüche, **dadurch gekennzeichnet, daß** die Schneidschiene (40) in der Seitenansicht eine U-Form ausbildet.

12. Reihenklemme nach einem der vorstehenden Ansprüche, **dadurch gekennzeichnet, daß** die Schneidschiene in der Seitenansicht eine L-Form ausbildet.

13. Reihenklemme nach einem der vorstehenden Ansprüche, **dadurch gekennzeichnet, daß** in das Steckkontaktelement ein Ende einer Stromschiene (70) eingesteckt ist, welche mit einem Kontaktfuß (72) zum Kontaktieren der Tragschiene T verbunden ist, so daß eine leitende Verbindung von der Tragschiene (T) zur Anschlußvorrichtung (10) ausbildet.

14. Reihenklemme nach einem der vorstehenden Ansprüche, **gekennzeichnet durch** wenigstens ein im Isolierstoffgehäuse (4) verschieblich geführtes Kontaktbetätigungsstück (30), das wenigstens ein seitliches Führungsmittel aufweist, welches mit korrespondierenden seitlichen Führungsmitteln im Isolierstoffgehäuse zusammenwirkt.

## Claims

1. Terminal block, with:
a) a housing (4) made from an insulating material,
b) at least one connection device (10, 12) arranged in the insulating housing (4) for the connection of at least one electric conductor which comprises at least one conducting core and insulation surrounding the said conducting core, such that the connecting device (10, 12) comprises a contact spring (18) with a contact blade (20) for cutting through the insulation of the electric conductor and a contact area (24) for contacting the conducting core,
c) such that the contact spring (18) is formed as one end of a current rail portion that forms a cutting rail (40),
d) such that the end of the cutting rail (40) remote from the contact spring is formed integrally with a plug contact element (42) designed as the cutting rail with a plug tab (44) and a socket contact (46) joined integrally thereto,
**characterised in that**
e) the plug tab (44) and the socket contact (46) are orientated perpendicularly to the main extension plane of the terminal block and parallel to the supporting rail device, and
f) the plug tab (44) is designed to engage in the socket contact (46) of the next terminal block to be added in line on the supporting rail (T) so that in the direction along the supporting rail a transverse connection extending over a plurality of terminal blocks is formed.

2. Terminal block according to Claim 1, **characterised in that** in the area of its front and rear sides the insulating housing is provided with respective cut-outs (54, 56), such that the plug tab (44) projects out of the insulating housing (44) through one cut-out (54), and such that the cut-out (56) on the opposite side of the insulating housing (4) is designed to enable the plug tab (42) to be inserted into the socket contact (44).

3. Terminal block according to either of the preceding claims, **characterised in that** on the insulating housing a plug protector (58) for the plug tab (44) is formed in the supporting rail direction or perpendicular to the main extension plane of the terminal block.

4. Terminal block according to any of the preceding claims, **characterised in that** two spring contact arms (48, 50) opposite one another and connected to one another by a connecting strip (52) form the socket contact (46) at their free ends.

5. Terminal block according to any of the preceding claims, **characterised in that** the plug tab (44) at the free end of one of the spring contact arms (48) of the cutting rail (40) is arranged as an extension of the said arm (48) parallel to its end edge.

6. Terminal block according to any of the preceding claims, **characterised in that** in the direction of the opposite spring contact arm (48) the plug tab (42) is bent in such manner that its central plane coincides with the central plane located half-way between the two spring contact arms (48, 50).

7. Terminal block according to any of the preceding claims, **characterised in that** on the connecting strip a bent section (62) is formed, which has an eye (64).

8. Terminal block according to any of the preceding claims, **characterised in that** a soldering tab (66) is provided on the connecting strip (52).

9. Terminal block according to any of the preceding claims, **characterised in that** a socket or plug contact (68) is provided on the connecting strip (52).

10. Terminal block according to any of the preceding claims, **characterised in that** the cutting rail is formed integrally from a metallic strip as a stamping/bending tool.

11. Terminal block according to any of the preceding claims, **characterised in that** viewed from the side, the cutting rail is U-shaped.

12. Terminal block according to any of the preceding claims, **characterised in that** viewed from the side, the cutting rail is L-shaped.

13. Terminal block according to any of the preceding claims, **characterised in that** into the plug contact element is inserted one end of a current rail (70) which is connected to a contact foot (72) for making contact with the supporting rail (T), so that a conducting connection is formed from the supporting rail (T) to the connecting device (10).

14. Terminal block according to any of the preceding claims, **characterised by** at least one contact-actuating component (30) guided to move within the insulating housing (4), which has at least one lateral guiding means that co-operates with corresponding lateral guiding means in the insulating housing.

## Revendications

1. Barrette à bornes, avec
a) un boîtier en matériau isolant (4),
b) au moins un dispositif de connexion (10, 12) placé dans le boîtier en matériau isolant pour raccorder au moins un conducteur électrique, qui présente au moins un brin conducteur et une isolation entourant le brin conducteur, le dispositif de connexion (10, 12) présentant un ressort de contact (18) avec une lame de contact (20) pour trancher l'isolation du conducteur électrique et une zone de contact (24) pour mettre en contact le brin conducteur au nombre d'au moins un,
c) dans lequel le ressort de contact (18) est conformé en première extrémité d'un élément de rail de courant formant un rail tranchant (40),
d) dans lequel l'extrémité du rail tranchant (40) opposée au ressort de contact est réalisée en élément de contact (42) formé d'un seul tenant avec le rail de contact, avec une patte d'enfichage (44) et un contact de douille (46) relié d'un seul tenant à elle,
**caractérisée en ce que**
e) la patte d'enfichage (44) et le contact de douille (46) sont orientés perpendiculairement au plan d'extension principale de la barrette à bornes resp. parallèlement à la direction du rail porteur, et
f) **en ce que** la patte d'enfichage (44) est conformée pour se mettre en prise dans le contact de douille (46) de la barrette à bornes suivante devant être juxtaposée sur le rail porteur (T), de sorte qu'il se forme dans la direction du rail porteur une jonction transversale s'étendant sur plusieurs barrettes à bornes.

2. Barrette à bornes selon la revendication 1, **caractérisée en ce que** le boîtier en matériau isolant est muni d'évidements (54, 56) au niveau de ses faces avant et arrière, la patte d'enfichage (44) sortant du boîtier en matériau isolant (4) par l'un des évidements (54) et l'évidement (56) situé du côté opposé du boîtier en matériau isolant (4) étant conçu pour l'enfoncement de la patte d'enfichage (42) dans le contact de douille (42).

3. Barrette à bornes selon l'une des revendications précédentes, **caractérisée en ce qu'**une protection d'enfichage (58) est formée pour la patte d'enfichage (44) sur le boîtier en matériau isolant, dans la direction du rail porteur resp. perpendiculairement à la direction d'extension principale de la barrette à bornes.

4. Barrette à bornes selon l'une des revendications précédentes, **caractérisée en ce que** deux branches de contact à ressort (48, 50) opposées et reliées entre elles par une tôle de jonction (52) forment le contact de douille (46) à leurs extrémités libres.

5. Barrette à bornes selon l'une des revendications précédentes, **caractérisée en ce que** la patte d'enfichage (42) est placée à l'extrémité libre de l'une des branches de contact à ressort ((48) du rail tranchant (40), sous forme de prolongement de cette branche (48) parallèlement à son bord d'extrémité.

6. Barrette à bornes selon l'une des revendications précédentes, **caractérisée en ce que** la patte d'enfichage (42) est coudée en direction de la branche de contact à ressort (48) opposée, de telle manière que son plan médian coïncide avec le plan médian situé au centre entre les deux branches de contact à ressort (48, 50).

7. Barrette à bornes selon l'une des revendications précédentes, **caractérisée en ce que** sur la tôle de jonction est formée une patte (62) réalisée coudée, qui présente un oeillet (64).

8. Barrette à bornes selon l'une des revendications précédentes, **caractérisée en ce qu'**un ergot de soudage (66) est formé sur la tôle de jonction (52).

9. Barrette à bornes selon l'une des revendications précédentes, **caractérisée en ce qu'**un contact de douille ou de fiche (68) est formé sur la tôle de jonction (52).

10. Barrette à bornes selon l'une des revendications précédentes, **caractérisée en ce que** le rail tranchant est formé d'un seul tenant en tant que pièce estampée/cintrée à partir d'une bande métallique.

11. Barrette à bornes selon l'une des revendications précédentes, **caractérisée en ce que** le rail tranchant (40) forme un U en vue de côté.

12. Barrette à bornes selon l'une des revendications précédentes, **caractérisée en ce que** le rail tranchant forme un L en vue de côté.

13. Barrette à bornes selon l'une des revendications précédentes, **caractérisée en ce que** dans l'élément de contact de fiche est enfoncée une extrémité d'un rail de courant (70) qui est relié avec un pied de contact (72) pour mettre en contact le rail porteur T, de sorte qu'une jonction conductrice est établie entre le rail porteur (T) et le dispositif de connexion (10).

14. Barrette à bornes selon l'une des revendications précédentes, **caractérisée par** au moins un élément d'actionnement de contact (30) guidé mobile dans le boîtier en matériau isolant (4), élément qui présente au moins un moyen de guidage latéral qui coopère avec des moyens de guidage latéraux correspondants situés dans le boîtier en matériau isolant.
